# EUROPÄISCHE PATENTSCHRIFT

(11) **EP 3 197 792 B1**
(45) Veröffentlichungstag und Bekanntmachung des Hinweises auf die Patenterteilung: **16.01.2019**
(21) Anmeldenummer: 14786139.7
(22) Anmeldetag: 24.09.2014
(51) Int. Cl.: B65B 69/00, B65D 35/08, B65D 83/00, B65D 47/06, B65D 47/26, B65D 35/38

(54) **ZUM AUSDRÜCKEN VON FLÜSSIGER BIS PASTÖSER MASSE AUSGEBILDETE KUNSTSTOFFTUBE**
PLASTIC TUBE DESIGNED FOR PRESSING OUT A LIQUID TO PASTY MASS
TUBE EN MATIÈRE PLASTIQUE CONFIGURÉ POUR EXPRIMER UNE MATIÈRE LIQUIDE À PÂTEUSE

(43) Veröffentlichungstag der Anmeldung: 02.08.2017
(73) Patentinhaber: RPC Bramlage GmbH, 49393 Lohne (DE)
(72) Erfinder: GÖTTKE, Sabine, 49393 Lohne (DE)
(74) Vertreter: Müller, Enno
(86) Internationale Anmeldenummer: PCT/EP2014/070348
(87) Internationale Veröffentlichungsnummer: WO 2016/045720

(56) Entgegenhaltungen:
- US-A- 3 433 394
- US-A- 3 777 939

## Beschreibung

Die Erfindung betrifft eine zum Ausdrücken von flüssiger bis pastöser Masse ausgebildete Kunststofftube mit einer Ausgabeöffnung, einem zum Zusammendrücken ausgebildeten Vorratsraum und einem Tubenhals, der den Vorratsraum mit der Ausgabeöffnung verbindet, wobei der durch eine Handkraft eines Benutzers nicht zum Ausdrücken der Masse nutzbare Tubenhals von einer einen von Masse durchströmbaren Leitungsquerschnitt aufweisenden Masseleitung durchsetzt ist.

Kunststofftuben der in Rede stehenden Art sind bekannt. Diese dienen beispielsweise zur Verabreichung topisch applizierbarer Arzneien in flüssiger oder pastöser Form. Weiter sind diesbezüglich Kunststofftuben bekannt zur topischen Applikation bei Tieren, wobei das Arzneimittel auf die Haut des Tieres appliziert wird. Für eine solche Applikation ist es weiter bekannt, den Tubenhals vergleichsweise lang auszugestalten, um mit diesem das Fell des Tieres durchdringen zu können. Die Applizierung erfolgt zufolge Zusammendrücken des Vorratsraumes durch die Handkraft des Benutzers, wobei die in dem Vorratsraum zunächst befindliche Masse durch die Masseleitung des Tubenhalses über die Ausgabeöffnung ausgedrückt wird.

Der Tubenhals ist gegenüber dem Vorratsraum starr ausgebildet, insbesondere nicht durch Handkraft des Benutzers zusammendrückbar, um so den Tubenhals in Form eines Applikationsröhrchens nutzen zu können. In dem Tubenhals verbleibt nach einem Ausdrücken des Vorratsraumes ein Masserest.

Im Hinblick auf den bekannten Stand der Technik wird eine technische Problematik der Erfindung darin gesehen, eine Kunststofftube der in Rede stehenden Art derart verbessert auszubilden, dass eine im Tubenhals verbleibende Restmenge an Masse nach Ausdrücken derselben aus dem Vorratsraum minimiert ist.

Eine mögliche Lösung der Aufgabe ist nach einem ersten Erfindungsgedanken bei einer Kunststofftube gegeben, bei welcher darauf abgestellt ist, dass der Tubenhals hinsichtlich eines bei einem Ausdrücken von Masse mit dieser füllbaren freien Raumes so ausgebildet ist, dass ein Volumen der sich bei dem Ausdrücken im Tubenhals befindlichen Masse einem Drittel oder weniger eines Volumens entspricht, das durch die Abmessungen des Tubenhalses gegeben ist.

Durch die vorgeschlagene Ausgestaltung ist eine Minimierung von Restmenge an Masse nach einem Ausdrücken derselben aus dem Vorratsraum im Bereich des Tubenhalses erreicht. Der im Tubenhals durch die Masse füllbare Raum ist gegenüber dem sich insbesondere durch den Innenquerschnitt der Außenwandung des Tubenhalses ergebende Halsvolumen wesentlich verringert. Der von Masse durchsetzte Leitungsquerschnitt entspricht bevorzugt weniger als zwei Drittel des reinen Innenquerschnitts der Außenwandung beziehungsweise der Hälfte oder weniger einer durch eine Außenfläche der Außenwandung begrenzten Querschnittsfläche. Bevorzugt entspricht das Volumen der im Tubenhals befindlichen Masse einem Sechstel oder weniger bis hin zu einem Zwanzigstel des durch die Tubenhalswandung allein definierten Volumens.

Diese Querschnittsverringerung erstreckt sich bevorzugt über die gesamte Länge des Tubenhalses, in welcher Längserstreckungsrichtung des Tubenhalses im Wesentlichen die Bewegung der Masse durch den Tubenhals in Richtung auf die Ausgabeöffnung erfolgt.

Es ist so bei gegenüber einem üblichen Tubenhals gleichbleibendem Außenquerschnitt des Tubenhalses eine Verringerung der Restmenge im Tubenhals erreicht, wodurch eine Verringerung der Restmenge bei weiter gegebener ausreichender Stabilität des Tubenhalses gegeben ist.

In Längserstreckung des Tubenhalses kann der Masse aufnehmende Querschnitt der Masseleitung gleichbleibend sein, alternativ sich ändernd, beispielsweise sukzessive sich verringern oder vergrößern.

Der Tubenhals weist einen in Richtung der Längsachse sich erstreckenden Freiraum auf, der nicht von der Masse durchsetzt ist. Dieser Freiraum kann sich mit Bezug auf einen Querschnitt, d.h. einen Schnitt quer zur Längserstreckung, zentral des Tubenhalses erstrecken. Auch eine außermittige Anordnung des Freiraumes ist möglich. Der Freiraum ist so ausgelegt und angeordnet, dass dieser weder während noch nach der Befüllung der Tube mit Masse und weder während des Masseaustrages nicht von Masse durchsetzt werden kann.
Es können eine oder mehrere Masseleitungen ausgebildet sein, wobei bei Ausbildung mehrerer Masseleitungen diese in der Summe den Leitungsquerschnitt bilden. Die eine oder die mehreren Masseleitungen erstrecken sich bevorzugt in Längsausrichtung zu dem nicht von der Masse durchsetzten Freiraum, beispielsweise seitlich zu diesem verlaufend.
Die eine oder die mehreren Masseleitungen sind - betrachtet in einem Querschnitt - bevorzugt in einer Kreisringfläche angeordnet. Diese Kreisringfläche umgibt bevorzugt den nicht von Masse durchsetzten Freiraum, so dass die Masseleitung beziehungsweise der Leitungsquerschnitt sich bevorzugt nur außerhalb der Längsmittelachse des Tubenhalses ergibt.

Die Ausgabeöffnung kann eine oder mehrere Spendemündungen aufweisen. Bevorzugt sind diesbezüglich zwei, drei oder mehr, beispielsweise vier oder sechs Spendemündungen vorgesehen. Die Anzahl der Spendemündungen kann der Anzahl von Masseleitungen entsprechen. Ist nur eine Spendemündung vorgesehen, so kann diese mit Bezug auf einen Querschnitt ringförmig, insbesondere den nicht von Masse durchsetzten Freiraum umgebend ausgebildet sein. Bei Ausbildung einer Mehrzahl von Spendemündungen sind diese bevorzugt in einer Kreisringfläche angeordnet.

In dem Tubenhals kann ein sich in einer Masse-Transportrichtung erstreckender Halterungsvorsprung ausgebildet sein. Dieser Halterungsvorsprung erstreckt sich weiter bevorzugt in Längsrichtung des Tubenhalses. Es kann sich hierbei um einen Vorsprung zur Klips- oder Rasthalterung, alternativ zur Schraubhalterung, handeln.

Der Halterungsvorsprung ist bevorzugt ausgabeöffnungsseitig ausgebildet, entsprechend bevorzugt in dem, dem Vorratsraum abgewandten Ende des Tubenhalses.

Weiter bevorzugt kann der Halterungsvorsprung materialmäßig einstückig mit dem Tubenhals ausgebildet sein, so insbesondere materialeinheitlich einstückig.

In einer Ausgestaltung kann der Tubenhals zusammensetzbar mehrteilig ausgebildet sein. Das Zusammensetzen erfolgt vor einer Befüllung der Kunststofftube mit Masse. Durch das Zusammensetzen wird der von der Masse nicht durchsetzbare Freiraum in dem Tubenhals geschaffen.

So ist weiter bevorzugt zur Ausbildung einer Masseleitung in dem Tubenhals ein Einsatzteil angeordnet. Das Einsatzteil kann einen an den Querschnitt des Tubenhalses angepassten Querschnitt aufweisen. So ist bei einem kreisrunden Querschnitt des Tubenhalses bevorzugt ein kreisrundes Einsatzteil vorgesehen. Bei einer röhrchenförmigen Ausgestaltung des Tubenhalses mit kreisrundem Querschnitt ist das Einsatzteil zugleich als querschnittsreduziertes Röhrchen ausgebildet, gegebenenfalls als Massivkörper mit kreisrundem Querschnitt. Auch kann es sich bei dem Einsatzteil insgesamt um einen Hohlkörper handeln, insbesondere um einen langgestreckt kreiszylindrischen Hohlkörper.

Das Einsatzteil kann ausgabeöffnungsseitig an dem Halterungsvorsprung gehaltert sein. Diese Halterung ist bevorzugt so ausgelegt, dass diese im Gebrauchszustand der Tube nicht ohne Beschädigung der Tube aufgehoben werden kann.

Bevorzugt weist das Einsatzteil vorratsraumseitig einen Halterungsvorsprung auf, zur Zusammenwirkung mit dem diesbezüglichen Ende des Tubenhalses und/oder mit einem zugewandten Bereich des Vorratsraumes.

Das Einsatzteil ist bevorzugt beidseitig endseitig in der Kunststofftube gehaltert, zur Festlegung derselben innerhalb der Tube.

Der einsatzteilseitige Halterungsvorsprung kann zur Klemmhalterung in dem Tubenhals ausgebildet sein. Auch kann eine Schraubhalterung gegeben sein.

Darüber hinaus kann das der Ausgabeöffnung abgewandte Ende des Einsatzteiles im Zuge des Verschlusses der Tube nach Befüllung derselben mit Masse gehaltert werden. Beispielsweise wird zum Verschluss der Tube nach Befüllen des Vorratsraumes mit Masse der Tubenboden verschweißt, im Zuge dessen das zugewandte freie Ende des Einsatzteiles erfasst werden kann, um dieses durch Schweißen mit dem Tubenmaterial festzulegen.

Das Einsatzteil erstreckt sich in einer Ausgestaltung nur innerhalb des Tubenhalses. Das in Richtung auf den Vorratsraum weisende freie Ende des Einsatzteiles ist hierbei bevorzugt mittels eines Halterungsvorsprunges an dem Tubenhals gehaltert. Das Einsatzteil erstreckt sich hierbei nicht oder nicht wesentlich, d.h. maximal über ein Fünftel oder ein Zehntel der Länge hinaus in den Vorratsraum hinein.

Alternativ ist vorgesehen, dass das Einsatzteil sich sowohl innerhalb des Tubenhalses als auch des Vorratsraumes erstreckt. Hierbei kann sich das Einsatzteil weiter bis in einen Bodenbereich des Vorratsraumes, beispielsweise bis in einen Schweißbereich zum Verschluss des Tubenbodens erstrecken.

Auch kann das Einsatzteil einstückig mit dem Tubenhals ausgebildet sein, weiter bevorzugt einstückig materialeinheitlich. Das Einsatzteil kann ausgabeöffnungsseitig unter Belassung einer oder mehrerer Spendemündungen an dem Tubenhals angebunden sein.

Der Vorratsraum weist eine Längsmittelachse auf. Diese fällt bevorzugt mit einer Längsmittelachse des Tubenhalses zusammen. Weiter bevorzugt fällt die Längsmittelachse des Vorratsraumes auch mit der Längsmittelachse des Einsatzteiles zusammen.

Eine in Richtung der Längsmittelachse gegebene Länge des Tubenhalses ist bevorzugt gleich oder größer als eine Längsmittelachse des Vorratsraumes. So entspricht die Länge des Tubenhalses beziehungsweise dessen Längsmittelachse bevorzugt dem 1,2- bis 3-Fachen, weiter bevorzugt etwa dem 2- bis 2,5-Fachen der Länge der Längsmittelachse des Vorratsraumes, insbesondere des nach Verschluss nutzbaren Vorratsraumes.

Der Tubenhals weist bevorzugt eine größere Wandstärke auf als der Vorratsraum. Hierdurch ist der Tubenhals gegenüber dem Vorratsraum stabiler, insbesondere knickstabiler ausgestaltet. Weiter ist hierdurch die Tubenwandung elastisch rückstellfähig gehalten, während die Tubenhals-Wandung bevorzugt nicht durch Handkraft des Benutzers - zumindest ohne besonders große Anstrengung - zusammendrückbar ist.

Zudem kann der Vorratsraum gegebenenfalls mit Ausnahme eines Abschnittes des Einsatzteiles einbautenfrei sein.

Durch die Volumenverringerung im Tubenhals ist eine Reduzierung der nicht austragbaren Restmasse auf 50 bis 15% der gesamten Füllmasse erreichbar. Bei einem unbeeinflussten Tubenhals liegt der Restmassenanteil bei über 50%, beispielsweise 70% der Gesamtmasse. Die vorgeschlagene Lösung erlaubt die Befüllung der Tube mit weniger Masse bei gleich großem Masseaustrag.

Die vor- und nachstehend angegebenen Bereiche beziehungsweise Wertebereiche oder Mehrfachbereiche schließen hinsichtlich der Offenbarung auch sämtliche Zwischenwerte ein, insbesondere in 1/10-Schritten der jeweiligen Dimension, gegebenenfalls also auch dimensionslos. Beispielsweise beinhaltet die Angabe 1,2-Fach bis 3-Fach auch die Offenbarung von 1,3- bis 3-Fach, 1,2- bis 2,9-Fach, 1,3- bis 2,9-Fach, 1,9- bis 2,3-Fach, etc., die Offenbarung von 50 bis 15%, auch die Offenbarung von 50,1 bis 15%, 50 bis 14,9%, 50,1 bis 14,9%, 23,4 bis 38,2% etc., die Offenbarung eines Verhältnisses von 1,2:1, auch die Offenbarung von 1,3:1, 1,2:0,9, 1,3:0,9, 1,5:0,7 etc. Diese Offenbarung kann einerseits zur Eingrenzung einer genannten Bereichsgrenze von unten und/oder oben, alternativ oder ergänzend aber zur Offenbarung eines oder mehrerer singulärer Werte aus einem jeweiligen angegebenen Bereich dienen.

Nachstehend ist die Erfindung anhand der beigefügten Zeichnung erläutert, die aber lediglich Ausführungsbeispiele darstellt. Ein Teil, das nur bezogen auf eines der Ausführungsbeispiele erläutert ist und bei einem weiteren Ausführungsbeispiel aufgrund der dort herausgestellten Besonderheit nicht durch ein anderes Teil ersetzt ist, ist damit auch für dieses weitere Ausführungsbeispiel als jedenfalls mögliches vorhandenes Teil beschrieben. Auf der Zeichnung zeigt:
- Fig. 1: eine Kunststofftube in perspektivischer Darstellung, eine erste Ausführungsform betreffend;
- Fig. 2: eine explosionsperspektivische Darstellung der Kunststofftube vor einem Befüllen und Verschließen eines Vorratsraumes der Kunststofftube;
- Fig. 3: die zusammengesetzte Kunststofftube vor Befüllung und Verschließen derselben;
- Fig. 4: den vergrößerten Schnitt gemäß der Linie IV-IV in Figur 1;
- Fig. 5: eine Draufsicht auf den Bereich einer Ausgabeöffnung der Kunststofftube gemäß dem Pfeil V in Figur 6;
- Fig. 6: den Längsschnitt gemäß der Linie VI-VI in Figur 5, die befüllte und verschlossene Situation eines Vorratsraumes der Kunststofftube betreffend;
- Fig. 7: den Bereich VII in Figur 6 in vergrößerter Darstellung;
- Fig. 8: eine Darstellung gemäß Figur 7, jedoch in Explosionsdarstellung des Bereiches;
- Fig. 9: eine im Wesentlichen der Figur 6 entsprechende Darstellung, eine Zwischenstellung im Zuge des Austrages von Masse aus dem Vorratsraum betreffend;
- Fig. 10: eine der Figur 9 entsprechende Darstellung nach Entleerung des Vorratsraumes;
- Fig. 11: eine zweite Ausführungsform der Kunststofftube in einer Darstellung gemäß Figur 3;
- Fig. 12: die Kunststofftube der zweiten Ausführungsform in einem Längsschnitt gemäß der Darstellung in Figur 6.

Dargestellt und beschrieben ist zunächst mit Bezug zu Figur 1 eine Kunststofftube 1 zum Ausdrücken von flüssiger bis pastöser Masse 2 aus einem Vorratsraum 3.

Der Vorratsraum 3 ist elastisch rückstellfähig und entsprechend zum Zusammendrücken zur Ausgabe der Masse 2 ausgebildet.

An den Vorratsraum 3 schließt ein Tubenhals 4 an. Dieser ist im Wesentlichen langgestreckt kreiszylindrisch ausgebildet, hierbei sich bevorzugt ausgehend von dem Vorratsraum 3 hin zu dem dem Vorratsraum 3 abgewandten Ende sich konisch verjüngend.

Der Tubenhals 4 und der Vorratsraum 3 sind bevorzugt einstückig und materialeinheitlich ausgebildet, wobei die Wandung 5 des Tubenhalses 4 eine größere Wandstärke aufweist als die Wandung des Vorratsraumes 3. So ist die Wandung 5 des Tubenhalses 4 etwa mit einer 4- bis 5-Fachen Dicke gegenüber der Vorratsraum-Wandung ausgebildet.

Der Tubenhals 4 weist - entlang einer Längsmittelachse gemessen - eine Länge d auf, die etwa der 1,2- bis 2-Fachen, weiter etwa der 1,5-Fachen Länge e des Vorratsraumes 3 entspricht.

Der Tubenhals 4 weist eine Längsmittelachse x auf, wie auch der Vorratsraum 3 eine Längsmittelachse y aufweist. Beide Längsmittelachsen x und y fallen bevorzugt zusammen.

Der Tubenhals 4 verbindet den Vorratsraum 3 mit einer endseitig des Tubenhalses 4 ausgebildeten Ausgabeöffnung 6.

Das ausgabeseitige Ende des Tubenhalses ist bei Nichtgebrauch der Kunststofftube 1 überfangen von einer Abdeckkappe 7. Diese überdeckt die im Wesentlichen quer zur Längsmittelachse x ausgerichtete Ausgabeöffnung 6 in der Verschlussstellung mittels einer Kappendecke 8. Die Kappenwandung 9 umfasst das Tubenhalsende wandungsaußenseitig. Festgelegt ist die Abdeckkappe 7 bevorzugt durch eine Schraubverbindung.

Es kann ein Verhältnis von Tubenhals-Außendurchmesser a zu Tubenhals-Innendurchmesser b von etwa 1,2:1 bis 1,5:1, weiter etwa 1,3:1 gewählt sein. Zufolge der gewählten Wandungsdicke des Tubenhalses 4 ist dieser knickstabil. Darüber hinaus ist der Tubenhals 4 nicht durch übliche Handkraft eines Benutzers zusammendrückbar.

Ausgabeöffnungsseitig ist ein konzentrisch zur Längsmittelachse x ausgerichteter und in das Innere des Tubenhalses 4 weisender Halterungsvorsprung 10 an dem Tubenhals 4 angeformt. Dessen Wandungs-Außenseite verläuft mit radialem Abstand zur Innenfläche des Tubenhalses 4.

Im ausgabeöffnungsseitigen Übergangsbereich zwischen dem Halterungsvorsprung 10 und dem diesbezüglichen Endabschnitt des Tubenhalses 4 sind in dem dargestellten Ausführungsbeispiel vier teilkreisringförmige, um die Längsmittelachse x gleichmäßig verteilt angeordnete Spendemündungen 11 ausgebildet. Diese verbinden die Ausgabeöffnung 6 mit dem zwischen der Halterungsvorsprung-Außenwandung und der Tubenhals-Innenwandung verbleibenden Ringraum.

In dem Tubenhals 4 ist ein volumenverringerndes Einsatzteil 12 aufgenommen. Dieses kann gemäß der Ausführungsform in den Figuren 1 bis 10 als gesondertes, dem Tubenhals 4 zuordbares Teil ausgebildet sein. Entsprechend ist der Tubenhals 4 zusammensetzbar mehrteilig ausgebildet.

Das Einsatzteil 12 ist im Wesentlichen langgestreckt hohlzylinderförmig gebildet, mit einem Außendurchmesser c, der dem 0,6- bis 0,9-Fachen des Innendurchmessers b des Tubenhalses 4 entspricht.

Das Einsatzteil 12 ist konzentrisch zur Längsmittelachse x des Tubenhalses 4 ausgerichtet und ist mit dessen in Richtung auf die Ausgabeöffnung 6 gewandten Ende an dem Halterungsvorsprung 10 gehaltert.

Der Halterungsvorsprung 10 taucht in das rohrförmige Einsatzteil 12 ein, unter dichtender Abstützung der Halterungsvorsprung-Wandung innenseitig an der Wandung des Einsatzteiles 12.

Das Einsatzteil 12 endet bevorzugt mit axialem Abstand zu den Spendemündungen 11, einen Teilabschnitt des Ringraumes zwischen Halterungsvorsprung 10 und Innenwandung des Tubenhalses 4 belassend.

Dem Halterungsvorsprung 10 abgewandt formt das Einsatzteil 12 wandungsaußenseitig einen Halterungsvorsprung 13 aus. Dieser ist im Wesentlichen gebildet durch zwei in Axialrichtung zueinander beabstandete, radial vorragende Ringrippen 14.

Die Ringrippen 14 greifen in einen gegenüber dem Innendurchmesser b des Tubenhalses 4 im Übergangsbereich von Tubenhals 4 in den Vorratsraum 3 radial vergrößerten Festlegungsbereich 15 ein.

In Richtung auf den Vorratsraum 3 ist das rohrförmige Einsatzteil 12 durch einen Boden 16 verschlossen. Dieser Boden 16 erstreckt sich im Wesentlichen quer zur Längsmittelachse x des Tubenhalses 4, bevorzugt im Übergangsbereich vom Tubenhals 4 in den Vorratsraum 3.

In den Festlegungsbereich 15 greifen die Ringrippen 14 in entsprechend positioniert und ausgebildete Ringvertiefungen 17 ein.

Die Montage des Einsatzteiles 12 erfolgt von der Vorratsraumseite her, welcher Vorratsraum 3 zur Bestückung und Befüllung bodenseitig zunächst offen ist. Das Einsatzteil 12 wird in den Tubenhals 4 eingeführt und abschließend zufolge Zusammenwirkung von Ringrippen 14 und Ringvertiefungen 17 unverlierbar an dem Tubenhals 4 zufolge Prellung gehaltert.

Durch die hohlprofilartige Ausgestaltung des Einsatzteiles 12 ergibt sich in der Einbausituation ein zentraler, in Achsrichtung sich erstreckender Freiraum F, der zur massedurchströmten Umgebung geschlossen ist.

Eine Zentrierung des Einsatzteils 12 ist erreicht durch eine rippenartige Abstützung desselben. Wandungsinnenseitig weist der Tubenhals 4 über den Umfang gleichmäßig verteilt mehrere, nach radial innen weisende Rippen 18 auf, welche gegen die Außenwandung des Einsatzteils 12 treten.

Zwischen den Rippen 18 ergeben sich im Wesentlichen entlang der Längsmittelachse x ausgerichtete Masseleitungen 19. In dem dargestellten Ausführungsbeispiel sind zwölf Masseleitungen 19 ausgebildet, welche außerhalb der Längsmittelachse x und mit Bezug auf einen Querschnitt gemäß Figur 4 in einer Kreisringfläche zwischen Einsatzteil 12 und Tubenhals 4 ausgebildet sind.

Durch die Anordnung des Einsatzteils 12 ist der freie Durchsatzdurchmesser des Tubenhalses 4 und somit das freie massedurchsetzbare Volumen desselben verringert. Es ergibt sich ein füllbarer Raum zwischen Tubenhals 4 und Einsatzteil 12, im Wesentlichen gegeben durch die Masseleitungen 19, der einem Sechstel bis einem Zehntel, weiter bevorzugt etwa einem Achtel des Volumens entspricht, das allein durch den Tubenhals 4 ohne Berücksichtigung des Einsatzteiles 12 gegeben ist.

So ist bei einer weiter bevorzugten Ausgestaltung das Aufnahmevolumen im querschnittsreduzierten Tubenhalsbereich - ausgehend von einem nicht durch ein Einsatzteil 12 beeinflussten Volumen von etwa 10,61 ml - durch Einsetzen des Einsatzteils 12 auf 1,35 ml oder 3,35 ml verringert.

Die Masseleitungen 19 weisen in einer Ausführungsform über ihre gesamte axiale Länge gleiche umfangsmäßige Erstreckungslängen und/oder radiale Tiefen auf. Wie insbesondere aus der Schnittdarstellung in Figur 6 zu erkennen, kann insbesondere sich die radiale Tiefe einer jeden Masseleitung 19 - ausgehend von der Verrastung des Einsatzteils 12 im Übergangsbereich von Tubenhals 4 in den Vorratsraum 3 - in Richtung auf die Ausgabeöffnung 6 hin verringern, dies beispielsweise bis zu einem Radialmaß, das dem halben maximalen Radialmaß einer Masseleitung 19 entspricht.

Nach dem Bestücken des Tubenhalses 4 mit dem Einsatzteil 12 ist die Kunststofftube 1 bereit zum Befüllen mit Masse 2. Dies erfolgt in einer Überkopfstellung der Kunststofftube gemäß der Darstellung in Figur 3.

Nach einer Befüllung wird der dem Tubenhals 4 abgewandte Bereich des Vorratsraumes 3 zufolge Schweißen verschlossen. Der verschweißte Bereich 20 nimmt bevorzugt die Längsmittelachse y des Vorratsraumes 3 auf.

Durch das Einsatzteil 12 ist bei weiter gegebener Stabilität des Tubenhalses 4 das Restvolumen nach einem Austrag von Masse 2 aus dem Vorratsraum 3 gegenüber einem gleichdimensionierten Tubenhals 4 ohne Einsatzteil 12 wesentlich verringert.

Der Austrag von Masse 2 in Massetransportrichtung r über die Masseleitungen 19, welche sich in Richtung auf den Vorratsraum 3 über den Rastbereich zwischen Einsatzteil 12 und Tubenhals 4 hinaus erstrecken, und die Spendemündungen 11 erfolgt durch Zusammendrücken des Vorratsraumes 3 (siehe Pfeile P in Figur 9).

Nach Ausbringung der Masse 2 verbleibt im Bereich des Tubenhalses 4 eine geringe Restmenge.

Wie in den Figuren 11 und 12 dargestellt, kann die Volumenreduzierung des Tubenhalses 4 bei gleichbleibendem Außendurchmesser und gleichbleibender Wandungsstärke auch durch ein angeformtes, d.h. einstückig mit dem Tubenhals 4 und dem Vorratsraum 3 ausgebildetes Einsatzteil 12 erreicht sein.

Ein solches integrales Einsatzteil 12 ist an einem gemäß dem Halterungsvorsprung 10 der ersten Ausführungsform nach axial innen und radial eingezogenen, topfartigen Anbindungsabschnitt 21 angeformt. In diesem Anbindungsabschnitt 21 sind die Spendemündungen 11 im Bereich der Topfwandungen ausgebildet.

Das Einsatzteil 12 geht einstückig und materialeinheitlich aus dem Anbindungsabschnitt 21 hervor und erstreckt sich konzentrisch zur Längsmittelachse x des Tubenhalses 4, wie auch exzentrisch zur Längsmittelachse y des Vorratsraumes 3 und auch diesen durchsetzend.

Die Befüllung der Kunststofftube 1 erfolgt in den in Überkopfstellung sich auch ergebenden Ringraum radial außerhalb des Einsatzteiles 12.

Beim abschließenden Verschlussvorgang wird das der Ausgabeöffnung 6 abgewandte freie Ende des Einsatzteiles 12 mit der Wandung des Vorratsraumes 3 im Bereich 20 verschweißt, womit auch in dieser Ausführungsform das Einsatzteilinnere (Freiraum F) abgedichtet verschlossen ist gegenüber dem umgebenden, die Masse 2 aufnehmenden beziehungsweise fördernden Raum.

**Bezugszeichenliste:**

| | | | |
|---|---|---|---|
| 1 | Kunststofftube | a | Außendurchmesser |
| 2 | Masse | b | Innendurchmesser |
| 3 | Vorratsraum | c | Außendurchmesser |
| 4 | Tubenhals | d | Länge |
| 5 | Wandung | e | Länge |
| 6 | Ausgabeöffnung | r | Massetransportrichtung |
| 7 | Abdeckkappe | x | Längsmittelachse |
| 8 | Kappendecke | y | Längsmittelachse |
| 9 | Kappenwandung | | |
| 10 | Halterungsvorsprung | | |
| 11 | Spendemündung | | |
| 12 | Einsatzteil | F | Freiraum |
| 13 | Halterungsvorsprung | P | Pfeil |
| 14 | Ringrippe | | |
| 15 | Festlegungsbereich | | |
| 16 | Boden | | |
| 17 | Ringvertiefung | | |
| 18 | Rippe | | |
| 19 | Masseleitung | | |
| 20 | Bereich | | |
| 21 | Anbindungsabschnitt | | |

## Patentansprüche

1. Zum Ausdrücken von flüssiger bis pastöser Masse (2) ausgebildete Kunststofftube (1) mit einer Ausgabeöffnung (6), einem zum Zusammendrücken ausgebildeten Vorratsraum (3) und einem Tubenhals (4), der den Vorratsraum (3) mit der Ausgabeöffnung (6) verbindet, wobei der durch eine Handkraft eines Benutzers nicht zum Ausdrücken der Masse (2) nutzbare Tubenhals (4) von einer einen von Masse (2) durchströmbaren Leitungsquerschnitt aufweisenden Masseleitung (19) durchsetzt ist, wobei weiter der Tubenhals hinsichtlich eines bei einem Ausdrücken von Masse (2) mit dieser füllbaren freien Raumes so ausgebildet ist, dass ein Volumen der sich bei dem Ausdrücken im Tubenhals (4) befindlichen Masse (2) einem Drittel oder weniger eines Volumens entspricht, das durch die Abmessungen des Tubenhalses (4) gegeben ist, **dadurch gekennzeichnet, dass** der Tubenhals (4) einen in Richtung der Längsachse (x) sich erstreckenden Freiraum (F) aufweist, der nicht von der Masse (2) durchsetzt ist.

2. Kunststofftube nach Anspruch 1, **dadurch gekennzeichnet, dass** mehrere Masseleitungen (19) ausgebildet sind.

3. Kunststofftube nach Anspruch 2, **dadurch gekennzeichnet, dass** die Masseleitungen (19) betrachtet in einem Querschnitt in einer Kreisringfläche angeordnet sind.

4. Kunststofftube nach einem der vorhergehenden Ansprüche, **dadurch gekennzeichnet, dass** die Ausgabeöffnung (6) eine oder mehrere Spendemündungen (11) aufweist.

5. Kunststofftube nach einem der vorhergehenden Ansprüche, **dadurch gekennzeichnet, dass** in dem Tubenhals (4) ein sich in einer Massetransportrichtung (r) erstreckender Halterungsvorsprung (10) ausgebildet ist.

6. Kunststofftube nach Anspruch 5, **dadurch gekennzeichnet, dass** der Halterungsvorsprung (10) ausgabeöffnungsseitig ausgebildet ist.

7. Kunststofftube nach einem der Ansprüche 5 oder 6, **dadurch gekennzeichnet, dass** der Halterungsvorsprung (10) materialmäßig einstückig mit dem Tubenhals (4) ausgebildet ist.

8. Kunststofftube nach einem der vorhergehenden Ansprüche, **dadurch gekennzeichnet, dass** der Tubenhals (4) zusammensetzbar mehrteilig ausgebildet ist.

9. Kunststofftube nach einem der vorhergehenden Ansprüche, **dadurch gekennzeichnet, dass** zur Ausbildung einer Masseleitung (19) in dem Tubenhals (4) ein Einsatzteil (12) angeordnet ist, wobei, bevorzugt, sich das Einsatzteil (12) sowohl innerhalb des Tubenhalses (4) als auch innerhalb des Vorratsraumes (3) erstreckt.

10. Kunststofftube nach Anspruch 9, **dadurch gekennzeichnet, dass** das Einsatzteil (12) ausgabeöffnungsseitig an dem Halterungsvorsprung (10) gehaltert ist und/oder dass das Einsatzteil (12) einstückig mit dem Tubenhals (4) ausgebildet ist.

11. Kunststofftube nach einem der Ansprüche 9 oder 10, **dadurch gekennzeichnet, dass** das Einsatzteil (12) ausgabeöffnungsseitig an dem Tubenhals (4) gehaltert ist und/oder sich nur innerhalb des Tubenhalses (4) erstreckt.

12. Kunststofftube nach einem der Ansprüche 9 bis 11, **dadurch gekennzeichnet, dass** das Einsatzteil (12) vorratsraumseitig einen Halterungsvorsprung (13) aufweist, wobei, bevorzugt, der Halterungsvorsprung (13) zur Klemmhalterung in dem Tubenhals (4) ausgebildet ist.

13. Kunststofftube nach einem der vorhergehenden Ansprüche, **dadurch gekennzeichnet, dass** der Tubenhals (4) eine Längsmittelachse (x) aufweist, dass der Vorratsraum (3) eine Längsmittelachse (y) aufweist und dass die Längsmittelachsen (x, y) des Vorratsraumes (3) und des Tubenhalses (4) zusammenfallen.

14. Kunststofftube nach Anspruch 13, **dadurch gekennzeichnet, dass** eine in Richtung der Längsmittelachse (x) gegebene Länge des Tubenhalses (4) gleich oder größer als eine Länge des Vorratsraumes (3) in Richtung der Längsmittelachse (y) ist

15. Kunststofftube nach einem der vorhergehenden Ansprüche, **dadurch gekennzeichnet, dass** der Tubenhals (4) eine größere Wandstärke aufweist als der Vorratsraum (3).

## Claims

1. Plastics tube (1) designed for squeezing out liquid to pasty material (2), comprising a discharge opening (6), a storage chamber (3) designed for being compressed, and a tube neck (4) which connects the storage chamber (3) to the discharge opening (6), the tube neck (4), which cannot be used by manual force of a user to squeeze out the material (2), being penetrated by a material line (19) having a line cross section through which material (2) can flow, the tube neck also being designed, with respect to a free chamber that can be filled with material (2) when said material is being squeezed out, such that a volume of the material (2) located in the tube neck (4) during the squeezing corresponds to a third or less of a volume which is derived from the dimensions of the tube neck (4), **characterised in that** the tube neck (4) has a free space (F) that extends in the direction of the longitudinal axis (x) and is not penetrated by the material (2).

2. Plastics tube according to claim 1, **characterised in that** there is a plurality of material lines (19).

3. Plastics tube according to claim 2, **characterised in that** the material lines (19), when viewed in a cross section, are arranged in an annular surface.

4. Plastics tube according to any of the preceding claims, **characterised in that** the discharge opening (6) has one or more dispensing apertures (11).

5. Plastics tube according to any of the preceding claims, **characterised in that** a mounting projection (10) which extends in a direction (r) in which material is transported is formed in the tube neck (4).

6. Plastics tube according to claim 5, **characterised in that** the mounting projection (10) is formed at the discharge opening end.

7. Plastics tube according to either claim 5 or claim 6, **characterised in that** the mounting projection (10) is integral with the tube neck (4) in terms of materials.

8. Plastics tube according to any of the preceding claims, **characterised in that** the tube neck (4) is a multi-part assembly.

9. Plastics tube according to any of the preceding claims, **characterised in that** an insert (12) is arranged in the tube neck (4) for forming a material line (19), the insert (12) preferably extending both inside the tube neck (4) and inside the storage chamber (3).

10. Plastics tube according to claim 9, **characterised in that** the insert (12) is mounted on the mounting projection (10) at the discharge opening end and/or **in that** the insert (12) is integral with the tube neck (4).

11. Plastics tube according to either claim 9 or claim 10, **characterised in that** the insert (12) is mounted on the tube neck (4) at the discharge opening end and/or extends only inside the tube neck (4).

12. Plastics tube according to any of claims 9 to 11, **characterised in that** the insert (12) has a mounting projection (13) at the storage chamber end, the mounting projection (13) preferably being designed for clamp mounting in the tube neck (4).

13. Plastics tube according to any of the preceding claims, **characterised in that** the tube neck (4) has a longitudinal central axis (x), **in that** the storage chamber (3) has a longitudinal central axis (y) and **in that** the longitudinal central axes (x, y) of the storage chamber (3) and of the tube neck (4) coincide.

14. Plastics tube according to claim 13, **characterised in that** a length of the tube neck (4) given in the direction of the longitudinal central axis (x) is equal to or longer than a length of the storage chamber (3) in the direction of the longitudinal central axis (y).

15. Plastics tube according to any of the preceding claims, **characterised in that** the tube neck (4) has a greater wall thickness than the storage chamber (3).

## Revendications

1. Tube en matière plastique (1) pour extraire par pression une masse liquide à pâteuse (2), comportant une ouverture de distribution (6), une chambre de stockage (3) prévue pour être comprimée et un col de tube (4) qui relie la chambre de stockage (3) à l'ouverture de distribution (6), dans lequel le col de tube (4), qui n'est pas utilisable pour extraire la masse (2) par pression par une force manuelle d'un utilisateur, est traversé par une conduite pour masse (19) ayant une section de conduite susceptible d'être traversée par la masse (2), dans lequel le col de tube est en outre formé par rapport à un espace libre qui peut être rempli avec la masse (2) lorsque celle-ci est extraite par pression, de manière qu'un volume de masse (2) présente dans le col de tube (4) lors de l'extraction de la masse (2) par pression correspond à un tiers ou moins d'un volume qui est donné par les dimensions du col de tube (4), **caractérisé en ce que** le col de tube (4) présente un espace libre (F) qui s'étend dans la direction de l'axe longitudinal (x) et par lequel la masse (2) ne passe pas.

2. Tube en matière plastique selon la revendication 1, **caractérisé en ce que** plusieurs conduites pour masse (19) sont formées.

3. Tube en matière plastique selon la revendication 2, **caractérisé en ce que** les conduites pour masse (19), vues en coupe transversale, sont disposées sur une surface annulaire circulaire.

4. Tube en matière plastique selon l'une des revendications précédentes, **caractérisé en ce que** l'ouverture de distribution (6) présente une ou plusieurs embouchures de décharge (11).

5. Tube en matière plastique selon l'une des revendications précédentes, **caractérisé en ce qu'**une saillie de maintien (10) s'étendant dans une direction de transport de masse (r) est formée dans le col de tube (4).

6. Tube en matière plastique selon la revendication 5, **caractérisé en ce que** la saillie de maintien (10) est formée du côté de l'ouverture de distribution.

7. Tube en matière plastique selon l'une des revendications 5 ou 6, **caractérisé en ce que** la saillie de maintien (10) est formée monobloc de matériau avec le col de tube (4).

8. Tube en matière plastique selon l'une des revendications précédentes, **caractérisé en ce que** le col du tube (4) est formé en plusieurs parties assemblables.

9. Tube en matière plastique selon l'une des revendications précédentes, **caractérisé en ce qu'**une pièce d'insertion (12) est disposée dans le col de tube (4) pour former une conduite pour masse (19), la pièce d'insertion (12) s'étendant de préférence à la fois à l'intérieur du col de tube (4) et dans la chambre de stockage (3).

10. Tube en matière plastique selon la revendication 9, **caractérisé en ce que** la partie d'insertion (12) est maintenue par la saillie de maintien (10) du côté de l'ouverture de distribution et/ou **en ce que** la partie d'insertion (12) est formée d'un seul tenant avec le col de tube (4).

11. Tube en matière plastique selon l'une des revendications 9 ou 10, **caractérisé en ce que** la partie d'insertion (12) est supportée du côté de l'ouverture de distribution par le col de tube (4) et/ou ne s'étend qu'à l'intérieur col de tube (4).

12. Tube en matière plastique selon l'une des revendications 9 à 11, **caractérisé en ce que** l'insert (12) présente une saillie de maintien (13) du côté de la chambre de stockage, dans lequel la saillie de maintien (13) est de préférence formée pour le maintien par serrage dans le col du tube (4).

13. Tube en matière plastique selon l'une des revendications précédentes, **caractérisé en ce que** le col du tube (4) présente un axe central longitudinal (x), **en ce que** la chambre de stockage (3) présente un axe central longitudinal (y) et **en ce que** les axes centraux longitudinaux (x, y) de la chambre de stockage (3) et du col de tube (4) coïncident.

14. Tube en matière plastique selon la revendication 13, **caractérisé en ce qu'**une longueur du col de tube (4) dans la direction de l'axe central longitudinal (x) est égale ou supérieure à une longueur de la chambre de stockage (3) dans la direction de l'axe central longitudinal (y).

15. Tube en matière plastique selon l'une des revendications précédentes, **caractérisé en ce que** le col de tube (4) présente une épaisseur de paroi supérieure à celle de la chambre de stockage (3).
